# EUROPÄISCHE PATENTSCHRIFT

(11) **EP 3 682 164 B1**
(45) Veröffentlichungstag und Bekanntmachung des Hinweises auf die Patenterteilung: **01.11.2023**
(21) Anmeldenummer: 18782638.3
(22) Anmeldetag: 13.09.2018
(51) Int. Cl.: F21V 35/00, F21V 37/00, F21S 13/12

(54) **BRENNLEUCHTE, INSBES. WINDLICHT UND AUFHÄNGUNG DAZU**
COMBUSTION LIGHT, IN PARTICULAR WIND LIGHT, AND SUSPENSION THEREFOR
LAMPE À COMBUSTION, EN PARTICULIER LANTERNE ET SA SUSPENSION

(30) Priorität: 13.09.2017 DE 202017004777 U
(43) Veröffentlichungstag der Anmeldung: 22.07.2020
(73) Patentinhaber: Kaiser, Thomas, 87463 Schrattenbach (DE); Wassermann, Christian, 87647 Kraftisried (DE)
(72) Erfinder: WASSERMANN, Christian, 87647 Kraftisried (DE)
(74) Vertreter: Gille Hrabal Partnerschaftsgesellschaft mbB Patentanwälte
(86) Internationale Anmeldenummer: PCT/EP2018/000432
(87) Internationale Veröffentlichungsnummer: WO 2019/052683

(56) Entgegenhaltungen:
- WO-A1-2017/025192
- FR-A- 388 023
- GB-A- 1 376 416
- US-A- 5 690 420
- US-A1- 2007 256 955
- US-A1- 2007 272 695
- US-A1- 2011 200 956

## Beschreibung

Die Erfindung betrifft eine Brennleuchte, insbesondere Windlicht, mit den oberbegrifflichen Merkmalen des Anspruchs 1. Eine entsprechende Aufhängung mit diversen Verwendungen ist ebenfalls beschrieben.

Derartige Brennleuchten werden oft im Außenbereich (Garten, Terrasse, usw.) zur dekorativen Beleuchtung bei einer Gartenparty eingesetzt. Um eine stabile Flamme, auch bei stärkerem Wind zu erzielen, weisen solche Brennleuchten meist ein Gehäuse aus Glas auf. So ist aus der DE 94 16 788 U1 ein Windlicht aus Edelstahl und Glas bekannt. In der dortigen Beschreibung wird ausgeführt, dass "Brennleuchten seit Jahrtausenden bekannt sind", z. B. in Kirchen, wobei Wachs oder auch Öl als Brennmaterial eingesetzt wird. Zum Anzünden muss jedoch meist die als Windschutz dienende, oben offene Glasröhre von dem Sockel (Basisteil) abgenommen werden, um den Docht gut zu erreichen. Auch zum Löschen der Flamme ist dies oft erforderlich. Beim Einsatz derartiger Windlichter im Außenbereich tritt das Problem auf, dass der Docht des Brennmaterials vom Regen durchfeuchtet ist, so dass ein Wieder-Anzünden kaum möglich ist.

In der WO 2017/025192 (der Anmelder) wird ein Teelicht beschrieben, das ebenso wie ein Feuerkorb "Überkopf" gedreht werden kann. Das Brennmaterial in einer Schale vollzieht dieses Kippen um 180° in unverändert horizontaler Lage mit, so dass die Flamme dann auf einen (geschlossenen) Boden trifft und aus Luftmangel dann rasch erlöscht. Dieses Prinzip lässt sich auch auf Stehleuchten oder Hängelampen anwenden, wobei zum Erlöschen der Flamme das Lampengehäuse Überkopf gedreht wird, jedoch die darin an einer Achse gelagerte Schale in horizontaler Lage verbleibt. Die Schwenk- bzw. Kippbewegung sollte damit exakt parallel zu einer Seitenkante des (bevorzugt kubischen) Gehäuses erfolgen. In dieser Schrift wird angeführt, dass das Schwenken um diese eine Achse bei zylindrischen Grundformen jedoch nicht immer exakt einzuhalten ist, so dass das Öl (als Brennmittel) nur bis zur halben Füllhöhe der Trägerschale eingefüllt werden sollte, um ein Verschütten zu vermeiden. Durch diese Vorsichtsmaßnahme (nur halbe Füllhöhe) wird jedoch die Brenndauer bei vorgegebenen Dimensionen der Brennleuchte erheblich reduziert. Die US 2011 / 200 956 A1 offenbart einen Kerzenhalter, der zum Einsetzen oder Auswechseln einer Kerze umgedreht werden kann, GB 1 376 416 A beschreibt einen Aschenbecher mit einer kardanischen Aufhängung.

Daher soll eine Brennleuchte geschaffen werden, welche die Brenndauer bei zugleich komfortabler Handhabung verbessert. Zudem soll eine "Überkopf' schwenkbare Aufhängung für diverse Anwendungen beschrieben werden, die ein Schwenken in allen Richtungen, also unabhängig von einer Seitenkante erlaubt.

Diese Aufgabe wird gelöst durch die Merkmale des Anspruchs 1. Vorteilhafte Ausführungen sind Gegenstand der Unteransprüche.

Die vorgeschlagene Brennleuchte kann aus wenigen Bauteilen hergestellt werden, insbesondere mit einem (hohlen) Glaszylinder als lichtdurchlässigen Gehäuseteil zum Windschutz im Freien und einem Sockel sowie einer Trägerschale zur schwenkbaren Aufnahme eines Brennmittels, z. B. einer Kerze. Als lichtdurchlässiges Gehäuseteil kann aber auch ein stirnseitig offenes Blechrohr verwendet werden, dessen Außenmantel viele Schlitze oder Durchbrüche aufweist. Es können aber auch Firmenlogos etc. eingestanzt oder eingeschnitten werden, um die gewünschte Lichtdurchlässigkeit zur Beleuchtung der Umgebung zu erzielen.

Durch die schwenkbare Lagerung der Trägerschale an einer kardanischen Aufhängung ist eine vollständige Beweglichkeit um zwei (bevorzugt rechtwinklig zueinander verlaufende) Achsen gegeben, so dass Nutzer nicht mehr auf die Kipprichtung parallel zu einer Achse achten müssen, sondern die Brennleuchte in jeder beliebigen Richtung kippen und "auf den Kopf" stellen können. Dabei wird dann nach dem Kippen die Trägerschale praktisch vollständig ummantelt und die Flamme des Brennmittels erstickt. Auch bei nicht 100%- Abdichtung der Randspalten sinkt das noch entstehende Kohlenmonoxid nach unten und sperrt somit die Luftzufuhr zum Brennmittel ab. Ein weiterer Vorteil ist hier gegenüber dem sonst oft üblichen manuellen Zusammendrücken des Dochtes, dass dieser beim vorstehenden Ersticken nicht berührt oder geknickt wird, so dass ein erneutes Anzünden (z. B. am nächsten Tag) einfacher durchgeführt werden kann, also das Brennmittel restlos aufgebraucht werden kann.

Dieser Hauptvorteil des Kippens um eine beliebige Kante um bevorzugt 180° ("Überkopf') kann auch auf andere Haushaltsartikel wie z. B. eine Zuckerdose Anwendung finden, da dort neben der üblichen Gebrauchsstellung mit gutem Zugang auf den Zuckervorrat von Bedeutung ist, dass in der Aufbewahrungsstellung der Zuckervorrat weitgehend vor Feuchtigkeit geschützt ist. Durch einfaches Kippen, wie anhand des Windlichts erläutert, kann das Basisteil zur obenliegenden Abdeckung werden und so den Zuckervorrat in der Trägerschale überdecken. Da die Trägerschale, hier mit dem Zuckervorrat, bei jeder Kippbewegung in der Horizontalen bleibt, wird ein Verschütten ausgeschlossen.

Ähnliche Vorteile gelten für Schmuckschatullen (Schmuckstücke sind nach dem Verschwenken unsichtbar, aber in der Lage unverändert) oder Schalen in der Gastronomie,
um z. B. Speisen vor Wärmeverlust zu schützen, aber dann durch einfaches Drehen des Gehäuses dem Gast die jeweilige Speise gut zugänglich zu machen. Auch ein mit solcher kardanischer Aufhängung ausgerüsteter Aschenbecher ist denkbar, wobei nach den Verschwenken um zumindest 90°, bevorzugt 180° ein gewisser Geruchsverschluss erzielt wird (neben dem oben beschriebenen Löscheffekt). Auch sind Werbeartikel denkbar, wobei in der Grundstellung z. B. ein auf der Trägerschale bzw. Kardanring gelagertes Emblem einer Firma oder eines Vereins sichtbar ist, jedoch dieses nach dem Verschwenken in die Überkopf-Stellung quasi verschwindet bzw. unsichtbar ist.

Weitere Vorteile der Erfindung ergeben sich aus der nachfolgenden Beschreibung eines Ausführungsbeispiels anhand der Zeichnungen. Hierbei zeigen:
Fig. 1 eine Darstellung einer Brennleuchte in Betriebsposition,
Fig. 2 die Brennleuchte gemäß Fig. 1 beim Anzündvorgang;
Fig. 3 eine um 90° in die Horizontale gekippte Brennleuchte;
Fig. 4 eine noch weiter gekippte Ansicht der Brennleuchte; und
Fig. 5 eine teilweise geschnittene Ansicht in Überkopf-Löschstellung.

Fig. 1 zeigt eine Brennleuchte 1, insbesondere in Form eines Windlichts, mit einem Sockel 3 und einem darauf aufgesetzten, hier lichtdurchlässigen Gehäuseteil 2, sowie mit einer Trägerschale 4 (für ein Brennmittel). Das Brennmittel ist vorzugsweise eine Wachskerze, deren Docht hier angezündet ist, wie mit einer Flamme schematisch angedeutet. Die Trägerschale 4 ist, wie nachfolgend beschrieben, relativ zum Gehäuseteil 2 und auch zum halbkugelförmigen Sockel 3 schwenkbar und zwar mittels einer kardanischen Aufhängung 5 um zwei Achsen (5b-5b; 5c-5c), die von je zwei entsprechend achsgleichen Zapfen gebildet werden. Solch ein Aufbau ist auch für Lebensmittelbehälter zweckmäßig, wobei dann in der Trägerschale 4 z.B. ein Zuckervorrat aufgenommen ist (oder ein variabler Duftspender).

Wie aus Fig. 2 (und den weiteren Figuren) ersichtlich, sind an einem Ring 5a zwei Zapfen 5b radial nach außen und zwei Zapfen 5c radial einwärts zur Trägerschale 4 hin ausgerichtet. Daher kann sich die Trägerschale 4 in zwei Dimensionen bewegen, besitzt also zwei sog. Freiheitsgrade, so dass die Trägerschale 4 bei beliebiger Neigung der Brennleuchte 1 immer exakt in ihrer Horizontalebene ausgerichtet bleibt und somit kein Brennmittel (z. B. Öl) auslaufen kann. Der Sockel 3 weist eine weitgehend halbkugelförmige Außenform auf, so dass die Brennleuchte 1 einfach in die hier gezeigte Anzündstellung gekippt werden kann (und in dieser Lage auch stabil verbleibt), um mit einem Streichholz das Brennmittel zu entflammen, wie hier in Strichpunktlinien dargestellt. Das Verkippen in eine nahezu beliebige Neigung ist gerade beim Anzünden von Vorteil, da der Docht des Brennmittels oft relativ flach liegt und somit die Brennleuchte 1 bevorzugt in diese Richtung gekippt werden kann, um den Docht innerhalb der meist recht engen Glasröhre gut mit dem Streichholz zu erreichen. Die gute Erreichbarkeit gilt auch z. B. für eine Zuckerdose, wobei statt des Streichholzes ein Teelöffel verwendet wird, um auf den Zuckervorrat in der Trägerschale 4 zuzugreifen. Die Schale selbst bleibt in jeder Kipprichtung dabei in waagrechter Position, so dass der Zuckervorrat bequem zu erreichen ist, aber in der "Überkopf-Stellung (vgl. Fig. 5) in hygienischer Weise überdeckt ist.

Obwohl die Brennleuchte 1 in der Kippstellung gemäß Fig. 2 in dieser Position eigenstabil ist, wird das untere Ende 3a des halbkugelförmigen Sockels 3 erfindungsgemäß als Standfläche abgeflacht, um die Standsicherheit in der üblichen Betriebsstellung gemäß Fig. 1 zu erhöhen. In Fig. 2 ist angrenzend zum Zapfen 5c eine klammerförmige Halterung 5d (vgl. auch Fig. 3) angedeutet, die nach unten hin offen ist, um die Trägerschale 4 auf den beiden, nach innen gerichteten Zapfen 5c aufzustecken. In den Fig. 3 und 4 ist die Brennleuchte 1 in stark gekippten Stellungen gezeigt, nämlich in der Horizontallage (Fig. 3) und um weitere 45° gekippt. Hieraus ist ersichtlich, dass die Trägerschale 4 innerhalb des Kardan-Rings 5a immer in Horizontallage verbleibt. Der Kardan-Ring 5a ist bevorzugt mit den vier Zapfen 5b. 5c als Metall-Gussteil gestaltet, um hohe Stabilität und günstige Herstellung zu erzielen.

In Fig. 5 ist die Brennleuchte 1 in ihrer Überkopf-Löschstellung gezeigt. Der Sockel 3 ist hier in seiner Mittelebene entlang seiner Haupterstreckung geschnitten, wobei eine gewölbeförmige Form oder Aushöhlung 3c erkennbar ist. Da die Flamme beim Übergang von Fig. 4 zu Fig. 5 noch brennt, ist der Sockel 3 oder zumindest seine Aushöhlung 3c aus temperaturbeständigem Werkstoff, nämlich Metall oder Keramik, wie hier punktiert dargestellt. Am Übergang zwischen Sockel 3 und dem hier untenliegenden Gehäuseteil 2 sind zudem zwei einander gegenüberliegende Schlitze 3b erkennbar, in welche die nach außen ragenden Zapfen 5b eingeschoben werden, wenn die Bauteile 2 und 3 voneinander getrennt sind. Die Schlitze 3b sind dabei parallel zur Haupterstreckung der Brennleuchte 1 ausgerichtet und grenzen an eine (hier obere) Stirnseite des lichtdurchlässigen Gehäuseteils 2 an, so dass die Zapfen 5b darin gelagert sind, um einen der zwei Freiheitsgrade der kardanischen Aufhängung 5 zu bilden.

Zur einfachen Fixierung zwischen Sockel 3 und dem lichtdurchlässigen Gehäuseteil 2, insbesondere einem hohlen Glaszylinder, kann eine Verbindungsmuffe 2a eingesetzt werden, die zwischen den Bauteilen 2 und 3 eine ringförmige Koppelungszone (hier geschwärzt dargestellt) schafft. Die Verbindungsmuffe 2a kann auch ein Gewinde, einen Bajonettverschluss oder ähnliche form- und/oder reibschlüssige Koppelelemente aufweisen, sowie auch einteilig mit dem Sockel 3 verbunden sein. Wie an sich bekannt, kann die Brennleuchte 1 in Art einer Stehleuchte oder Hängelampe ausgebildet sein. Neu ist jedoch, dass die Brennleuchte 1 aufgrund der oben beschriebenen Eigenstabilität (vgl. Fig. 2) auf einen Stab mit einer einfachen oberen Mulde aufgesetzt werden kann, ohne weitere Befestigungen zu benötigen. Solch ein Stab ist bevorzugt ein Erdspieß, so dass die Brennleuchte 1 insbesondere im Garten zur besseren Ausleuchtung auf eine Höhe von z. B. 80 cm positioniert werden kann. In der Trägerschale 4 ist als Brennstoff z. B. Öl oder Wachs eingefüllt, wobei auch Duftstoffe vorgesehen sein können.

Insgesamt ergibt sich somit eine ansprechende Beleuchtung mit langer Brenndauer und sicherer, bequemer Handhabung der Brennleuchte 1 , die natürlich auch im Innenbereich als Tischlampe usw. eingesetzt werden kann. Auch hierbei lässt sich der Vorteil des sicheren, einfachen Löschens der Flamme durch die"Überkopf-Drehung, und zwar mit praktisch beliebiger Kipprichtung aufgrund der Kardan-Lagerung vorteilhaft nutzen, ebenso das komfortable Anzünden.

Entsprechendes gilt für die eigenständig beschriebene Aufhängung in einem Unterteil, insbesondere Sockel und einem oberen Gehäuseteil, wobei die kardanische Aufhängung 5 um ihre beiden Schwenkachsen um 180° schwenkbar ist, so dass das (in Fig. 1 ) zunächst obere Gehäuseteil 2 in dieser Schwenkstellung als Basis unten angeordnet ist und das ursprüngliche Unterteil 3 dann als Abdeckung obenliegend ist, wie in Fig. 5 gezeigt. Diese Aufhängung kann bevorzugt für Speisenbehälter, wie eine Zuckerdose, für eine Schmuckschatulle oder einen Aschenbecher Anwendung finden. Auch die Verwendung in einer gastronomischen Schale (zur Warmhaltung) oder in einem Werbeartikel, insbesondere mit einem Emblem, das in einer Stellung (vgl. Fig. 1) mit dem Unterteil (Sockel 3) als Basis sichtbar ist und in der Schwenkstellung mit dem Unterteil als Abdeckung verdeckt ist. Hierdurch lassen sich Überraschungseffekte bei der betrachtenden Person erzielen.

Es sei darauf hingewiesen, dass solche (kardanischen) Aufhängungen bei Nivelliergeräten, Kameras u. dgl. bekannt sind; dort dient die "ardanik" aber nur einem Neigungsausgleich von wenigen Winkelgraden, während die hier beschriebene Aufhängung im Zusammenspiel mit Unterteil, Trägerschale und Oberteil eine Schwenkbewegung von (etwa) 180° vollzieht, um die Abdeckung des in der Trägerschale 4 befindlichen Produkts zu erreichen, sei es bei einer Kerze, um diese zu löschen oder bei einem Zuckervorrat, um diesen z.B. vor Fliegen zu schützen. Entsprechendes gilt für einen Aschenbecher (mit Geruchssperre) oder eine Schmuckschatulle (Sichtabdeckung). Bevorzugt weist das Unter- bzw. Oberteil je eine Halbkugel-Außenform auf, in deren Mittelbereich die Kardan-Aufhängung 5 eingefügt ist.

## Patentansprüche

1. Brennleuchte, insbesondere Windlicht, mit einem Sockel (3) und einem oberen Gehäuseteil (2) sowie mit einer Trägerschale (4) für ein Brennmittel, wobei die Trägerschale (4) relativ zum oberen Gehäuseteil (2) schwenkbar ist, wobei die Trägerschale (4) an einer kardanischen Aufhängung (5) um zwei Achsen (5b-5b; 5c-5c) überkopfschwenkbar gelagert ist, **dadurch gekennzeichnet, dass** der Sockel (3) eine weitgehend halbkugelförmige Außenform aufweist und das untere Ende des halbkugeligen Sockels als Standfläche abgeflacht ist, wobei der Sockel (3) im Inneren eine gewölbeförmige Aushöhlung (3c) aufweist und der Sockel (3) als Metall- oder Keramikteil ausgebildet ist oder zumindest die Aushöhlung des Sockels (3) aus Metall oder Keramik gebildet ist.

2. Brennleuchte nach dem vorhergehenden Anspruch, **dadurch gekennzeichnet, dass** das Gehäuseteil (2) lichtdurchlässig ist.

3. Brennleuchte nach dem vorhergehenden Anspruch, **dadurch gekennzeichnet, dass** das Gehäuseteil (2) ein Glaszylinder oder ein stirnseitig offenes Blechrohr ist, dessen Außenmantel viele Schlitze und Durchbrüche aufweist.

4. Brennleuchte nach einem der vorhergehenden Ansprüche, **dadurch gekennzeichnet, dass** die Aufhängung (5) als Ring (5a) mit vier Zapfen (5b; 5c) ausgebildet ist und zwei der Zapfen (5b) radial nach außen und zwei der Zapfen (5c) radial nach innen ausgerichtet sind.

5. Brennleuchte nach dem vorhergehenden Anspruch, **dadurch gekennzeichnet, dass** die nach außen ragenden Zapfen (5b) in zwei gegenüberliegende Schlitze (3b) des Sockels (3) eingeschoben sind, wobei die Schlitze (3b) parallel zu einer Haupterstreckung der Brennleuchte (1) ausgerichtet sind.

6. Brennleuchte nach dem vorhergehenden Anspruch und nach Anspruch 2, **dadurch gekennzeichnet, dass** die Schlitze (3b) an eine Stirnseite des Gehäuseteils (2) angrenzen.

7. Brennleuchte nach dem vorhergehenden Anspruch, **dadurch gekennzeichnet, dass** zwischen Sockel (3) und dem Gehäuseteil (2) eine Verbindungsmuffe (2a) eingesetzt ist.

8. Brennleuchte nach einem der vorhergehenden Ansprüche, **dadurch gekennzeichnet, dass** in der Trägerschale (4) als Brennstoff Öl oder Wachs eingefüllt ist, wobei insbesondere mittig ein Docht zum Anzünden vorgesehen ist.

9. Brennleuchte nach einem der vorhergehenden Ansprüche, **dadurch gekennzeichnet, dass** an der Außenseite der Trägerschale (4) zwei klammerförmige Halterungen (5d) zum Aufstecken auf die nach innen gerichteten Zapfen (5c) vorgesehen sind.

10. Brennleuchte nach einem der vorhergehenden Ansprüche, **dadurch gekennzeichnet, dass** die Brennleuchte so dimensioniert ist, dass die Brennleuchte in eine Anzündstellung gekippt werden kann, um mit einem Streichholz Brennmittel entflammen zu können, wenn sich in der Trägerschale ein Brennmittel befindet.

## Claims

1. Burning lamp, in particular wind light, with a base (3) and an upper housing part (2) as well as with a support tray (4) for a burning agent, wherein the support tray (4) is pivotable relative to the upper housing part (2), wherein the support tray (4) is mounted on a gimbal suspension (5) so as to be pivotable overhead about two axes (5b-5b; 5c-5c), **characterized in that** the base (3) has a largely hemispherical outer shape and the lower end of the hemispherical base is flattened as a standing surface, wherein the base (3) has a vault-shaped cavity (3c) in the interior and the base (3) is formed as a metal or ceramic part or at least the cavity of the base (3) is formed from metal or ceramic.

2. Burning lamp according to the preceding claim, **characterized in that** the housing part (2) is translucent.

3. Burning lamp according to the preceding claim, **characterized in that** the housing part (2) is a glass cylinder or a sheet metal tube open at the end face, the outer shell of which has many slits and apertures.

4. Burning lamp according to one of the preceding claims, **characterized in that** the suspension (5) is designed as a ring (5a) with four pins (5b; 5c) and two of the pins (5b) are oriented radially outward and two of the pins (5c) are oriented radially inward.

5. Burning lamp according to the preceding claim, **characterized in that** the outwardly projecting pegs (5b) are inserted into two opposing slots (3b) of the base (3), wherein the slots (3b) are aligned parallel to a main extension of the burning lamp (1).

6. Burning lamp according to the preceding claim and according to claim 2, **characterized in that** the slots (3b) are adjacent to an end face of the housing part (2).

7. Burning lamp according to the preceding claim, **characterized in that** a connecting sleeve (2a) is inserted between the base (3) and the housing part (2).

8. Burning lamp according to one of the preceding claims, **characterized in that** oil or wax is filled in the support tray (4) as fuel, wherein a wick is provided, in particular centrally, for lighting.

9. Burning lamp according to one of the preceding claims, **characterized in that** two clip-shaped holders (5d) are provided on the outside of the support tray (4) for plugging onto the inwardly directed pins (5c).

10. Burning lamp according to one of the preceding claims, **characterized in that** the burning lamp is dimensioned such that the burning lamp can be tilted into a lighting position in order to be able to ignite fuel with a match when there is fuel in the support tray.

## Revendications

1. Lampe à brûler, en particulier photophore, avec un socle (3) et une partie supérieure de boîtier (2) ainsi qu'avec une coupelle de support (4) pour un combustible, la coupelle de support (4) pouvant pivoter par rapport à la partie supérieure de boîtier (2), la coupelle de support (4) étant montée sur une suspension à la cardan (5) autour de deux axes (5b-5b ; 5c-5c) pivotante tête-dessus, **caractérisé en ce que** le socle (3) présente une forme extérieure largement hémisphérique et que l'extrémité inférieure du socle hémisphérique est aplatie pour servir de surface d'appui, le socle (3) présentant à l'intérieur une cavité (3c) en forme de voûte et le socle (3) étant réalisé sous forme de pièce métallique ou céramique ou au moins la cavité du socle (3) étant réalisée en métal ou en céramique.

2. Lampe à brûler selon la revendication précédente, **caractérisée en ce que** la partie de boîtier (2) est translucide.

3. Lampe à brûler selon la revendication précédente, **caractérisée en ce que** la partie de boîtier (2) est un cylindre en verre ou un tube en tôle ouvert sur la face frontale, dont l'enveloppe extérieure présente de nombreuses fentes et ouvertures.

4. Lampe à brûler selon l'une des revendications précédentes, **caractérisée en ce que** la suspension (5) est réalisée en tant qu'anneau (5a) avec quatre tourillons (5b ; 5c) et deux des tourillons (5b) sont orientés radialement vers l'extérieur et deux des tourillons (5c) sont orientés radialement vers l'intérieur.

5. Lampe à brûler selon la revendication précédente, **caractérisée en ce que** les tourillons (5b) faisant saillie vers l'extérieur sont insérés dans deux fentes (3b) opposées du socle (3), les fentes (3b) étant orientées parallèlement à une extension principale de la lampe à brûler (1).

6. Lampe à brûler selon la revendication précédente et selon la revendication 2, **caractérisée en ce que** les fentes (3b) sont adjacentes à une face frontale de la partie de boîtier (2).

7. Lampe à brûler selon la revendication précédente, **caractérisée en ce qu'**un manchon de raccordement (2a) est inséré entre le socle (3) et la partie de boîtier (2).

8. Lampe à brûler selon l'une des revendications précédentes, **caractérisée en ce que** la coupelle de support (4) contient de l'huile ou de la cire comme combustible, une mèche étant notamment prévue au centre pour l'allumage.

9. Lampe à brûler selon l'une des revendications précédentes, **caractérisée en ce qu'**il est prévu, sur le côté extérieur de la coupelle de support (4), deux fixations (5d) en forme de pinces pour l'enfichage sur les tourillons (5c) orientés vers l'intérieur.

10. Lampe à brûler selon l'une des revendications précédentes, **caractérisée en ce que** la lampe à brûler est dimensionnée de telle sorte que la lampe à brûler peut être basculée dans une position d'allumage afin de pouvoir enflammer un combustible à l'aide d'une allumette lorsqu'un combustible se trouve dans la coupelle de support.
